# FASCICULE DE BREVET EUROPEEN

(11) **EP 1 271 590 B1**
(45) Date de publication et mention de la délivrance du brevet: **11.08.2010**
(21) Numéro de dépôt: 02291495.6
(22) Date de dépôt: 14.06.2002
(51) Int. Cl.: H01H 33/14

(54) **Dispositif interrupteur pour haute ou moyenne tension à coupure mixte par vide et gaz**
Hybridleistungsschalter für Hoch- oder Mittelspannung mit Vakuum und Gas
Hybrid circuit breaker for middle or high voltage with vacuum and gas

(30) Priorité: 25.06.2001 FR 0108319
(43) Date de publication de la demande: 02.01.2003
(73) Titulaire: AREVA T&D SAS, 92084 Paris La Défense Cedex (FR)
(72) Inventeur: Perret, Michel, 38300 Bourgoin Jallieu (FR); Dufournet, Denis, 69580 Sathonay Camp (FR)
(74) Mandataire: Poulin, Gérard

(56) Documents cités:
- EP-A- 0 737 993
- EP-A- 1 109 187
- EP-A- 1 117 114
- WO-A-97/08723
- US-A- 3 038 980
- US-A- 4 087 664

## Description

L'invention se rapporte à un dispositif interrupteur de type hybride pour haute ou moyenne tension. Le qualificatif hybride s'applique à la coupure qui est de type mixte en faisant coopérer deux techniques de coupure différentes. On qualifie notamment d'hybride un dispositif interrupteur qui comporte un interrupteur à vide renfermant une première paire de contacts d'arc et qui comporte également un interrupteur à gaz comprenant une deuxième paire de contacts d'arc.

Un dispositif de ce type est connu du brevet US 3038980. Il comprend une enveloppe remplie d'un gaz diélectrique et ayant un axe longitudinal, à l'intérieur de laquelle sont disposés les deux interrupteurs connectés électriquement en série et à l'extérieur de laquelle est disposé le mécanisme de commande du dispositif. Le mécanisme d'actionnement des contacts des deux interrupteurs est relativement simple, en ce sens que l'un des deux contacts de l'interrupteur à gaz est solidaire d'un contact mobile qui lui est adjacent dans l'interrupteur à vide. L'autre contact de l'interrupteur à gaz est solidaire d'une tige de manoeuvre reliée au mécanisme de commande du dispositif. Un mécanisme à ressort associé à une butée a pour effet de maintenir en appui l'un contre l'autre les contacts de l'interrupteur à gaz pendant une première partie de leur course lors de l'ouverture du dispositif, jusqu'à ce que les contacts de l'interrupteur à vide soient séparés d'une distance déterminée. Le but d'une telle séquence pour la séparation des contacts des deux paires est de pouvoir retarder la séparation des contacts de la deuxième paire (interrupteur à gaz) par rapport à ceux de la première paire (interrupteur à vide).

Cependant, une telle séquence n'est pas satisfaisante si le dispositif de coupure hybride à haute tension associe un interrupteur à gaz prévu pour une haute tension normalisée supérieure à 72,5 kV avec un interrupteur à vide prévu pour une moyenne tension normalisée inférieure à 52 kV. En effet, tant que les contacts de l'interrupteur à gaz ne sont pas séparés lors de la coupure d'un courant de défaut par le dispositif, l'interrupteur à vide supporte toute la tension transitoire de rétablissement aux bornes du dispositif de coupure pendant la séparation de ses contacts. Or, l'interrupteur à vide n'est prévu que pour supporter une tension de rétablissement qui reste dans les limites de la moyenne tension. Ainsi, un dispositif de coupure hybride à haute tension qui mettrait en oeuvre la séquence décrite ci-dessus pour la séparation des contacts ne pourrait couper le courant qu'après la séparation des deux contacts de l'interrupteur à gaz. Ce fonctionnement implique une durée d'arc relativement longue qu'un interrupteur à vide n'est pas conçu pour supporter. La structure générale du dispositif décrit dans ce brevet US 3038980 ne permet pas de pouvoir modifier la séquence pour la séparation des contacts. En particulier, il n'est pas possible avec un tel dispositif d'obtenir une séparation simultanée ou retardée des contacts de l'interrupteur à vide par rapport à la séparation des contacts de l'interrupteur à gaz.

Il est connu de la demande de brevet EP1109187 un autre dispositif de ce type, qui permet d'ajuster la séquence pour la séparation des contacts de façon à pouvoir obtenir une séparation simultanée ou légèrement retardée des contacts de l'interrupteur à vide par rapport à la séparation des contacts de l'interrupteur à gaz. Le contact mobile de l'interrupteur à vide est relié à une bielle dont une extrémité est mobile en rotation, cette extrémité ou tête de bielle étant articulée sur un maneton d'un volant pouvant être accouplé ou désaccouplé à une tige dentée commandée en translation par la tige de manoeuvre de l'interrupteur à gaz.

Ce dispositif présente toutefois certains inconvénients d'un point de vue mécanique. Tout d'abord, il est nécessaire d'exercer une force suffisante sur le contact mobile de l'interrupteur à vide tant que le passage du courant est autorisé, de façon à avoir une pression mutuelle entre les surfaces d'appui des contacts de cet interrupteur qui soit supérieure à une valeur donnée pour résister aux efforts électrodynamiques pendant le passage du courant. Le volant du dispositif doit donc être muni d'un système élastique de rappel qui permet d'exercer cette force exigée sur le contact mobile de l'interrupteur à vide. D'autre part, la transmission du mouvement de la tige de manoeuvre de l'interrupteur à gaz vers l'interrupteur à vide se fait par une bielle dont l'axe est oblique par rapport à l'axe de translation du contact mobile de cet interrupteur à vide. Il en résulte des contraintes transversales importantes sur l'interrupteur à vide, ce qui peut limiter son endurance mécanique.

Il existe enfin un autre dispositif de ce type décrit dans la demande de brevet EP1117114, qui présente notamment par rapport au dispositif précédent l'avantage que le contact mobile de l'interrupteur à vide est toujours soumis à des forces dirigées uniquement selon la direction de l'axe longitudinal de cet interrupteur. De plus, des moyens élastiques à ressorts sont prévus pour maintenir une pression mutuelle entre les contacts de l'interrupteur à vide tant que cet interrupteur est fermé. Toutefois, dans ce dispositif, le mouvement de séparation des contacts de l'interrupteur à vide est commandé par la tige de manoeuvre de l'interrupteur à gaz, ce qui impose de ne séparer les contacts de l'interrupteur à vide qu'à la fin de l'ouverture des contacts de l'interrupteur à gaz. Il est nécessaire pour ce dispositif d'avoir une telle séquence de séparation différée des contacts afin de provoquer le passage du courant par zéro avant que l'interrupteur à vide assure seul la coupure. En effet, le dispositif est utilisé exclusivement comme disjoncteur de générateur, et par conséquent l'interrupteur à gaz n'est présent que pour diminuer le pourcentage d'asymétrie du courant.

De toute évidence, il n'est pas possible de réaliser avec ce dispositif une séparation simultanée ou légèrement retardée des contacts de l'interrupteur à vide par rapport à la séparation des contacts de l'interrupteur à gaz.

L'invention vise à remédier aux inconvénients ou limitations des techniques antérieures, en proposant un dispositif de coupure hybride pour haute ou moyenne tension relativement compact et endurant qui tout en fonctionnant avec un seul organe de manoeuvre, c'est à dire avec un mécanisme de commande relié à une seule tige de manoeuvre, permet d'ajuster la séquence de séparation des contacts des interrupteurs.

Le document EP 0 737 993 décrit un dispositif selon le préambule de la revendication 1.

A cet effet, l'invention a pour objet un dispositif de coupure de type hybride pour haute ou moyenne tension, comprenant
- une enveloppe remplie d'un gaz diélectrique et ayant un axe longitudinal,
- un interrupteur à vide disposé dans l'enveloppe, comportant une première paire de contacts d'arc constituée d'un premier contact qui est fixe et d'un second contact qui peut être déplacé en translation dans la direction longitudinale de l'enveloppe,
- des moyens prévus pour exercer sur le second contact une force telle que la pression mutuelle entre les surfaces d'appui des premier et second contact soit supérieure à une valeur déterminée tant que l'interrupteur à vide autorise le passage du courant,
- un interrupteur à gaz disposé dans l'enveloppe, comportant une seconde paire de contacts d'arc constituée d'un troisième contact qui est fixe et d'un quatrième contact qui peut être déplacé en translation dans la direction axiale longitudinale, comportant de plus une chambre de soufflage qui comprend un volume de soufflage thermique,
- une tige de manoeuvre reliée au quatrième contact et pouvant être immobilisée ou déplacée en translation par des moyens de commande,
- un moyen de raccordement connectant électriquement les second et troisième contacts, apte à être déplacé en translation dans la direction axiale longitudinale solidairement avec le second contact,
- des moyens de déplacement reliés à ce moyen de raccordement et à la tige de manoeuvre pour les déplacer de manière à séparer les second et quatrième contacts respectivement des premier et troisième contacts, comprenant des moyens de liaison à course morte reliant le moyen de raccordement à la tige, ces moyens de liaison permettant de déplacer la tige d'une course morte déterminée tout en agissant sur le moyen de raccordement pour maintenir l'interrupteur à vide fermé pendant ce déplacement.

Avantageusement, pour les applications où un dispositif selon l'invention est destiné à une utilisation comme disjoncteur dans un réseau haute tension, les moyens de déplacement sont agencés pour que les séparations des contacts des interrupteurs respectivement à vide et à gaz se produisent de façon simultanée ou faiblement décalée dans le temps. Ceci permet de répartir de façon adéquate entre l'interrupteur à vide et l'interrupteur à gaz la tension transitoire de rétablissement qui apparaît entre les contacts de chaque interrupteur dès leur séparation.

Pour les applications où un dispositif selon l'invention est destiné à une utilisation comme disjoncteur de générateur pour réseau moyenne tension, les moyens de déplacement sont préférablement agencés pour que la séparation des contacts de l'interrupteur à vide se produise de façon sensiblement retardée par rapport à la séparation des contacts d'arc de l'interrupteur à gaz, afin que le passage du courant par zéro soit provoqué par l'interrupteur à gaz avant que l'interrupteur à vide ne coupe le courant.

Selon des modes particuliers de réalisation mettant en oeuvre lesdits moyens de liaison à course morte, un dispositif de coupure selon l'invention peut comprendre l'une ou plusieurs des caractéristiques suivantes prises isolément ou selon toutes les combinaisons techniquement possibles:
- les moyens de liaison à course morte comprennent des moyens de renvoi de mouvement qui coopèrent avec des premiers moyens élastiques reliés au moyen de raccordement ou à la tige de manoeuvre,
- les moyens de déplacement comprennent des second moyens élastiques aptes à coopérer avec le moyen de raccordement pour séparer les contacts de l'interrupteur à vide dès que la tige de manoeuvre a parcouru ladite course morte et aptes à déplacer le moyen de raccordement et le second contact d'une course d'isolation déterminée par rapport au premier contact lors d'une interruption de courant par le dispositif, cette course d'isolation correspondant à la distance de séparation complète des contacts de l'interrupteur à vide,
- lesdits premiers et second moyens élastiques comprennent respectivement un premier et un second ressort chacun comprimé et apte à se détendre avec un allongement déterminé, coopérant respectivement avec des premier et des second moyens de butée chacun aptes à interrompre la détente du ressort avec lequel ils coopèrent, chaque ressort exerçant une poussée sur le moyen de raccordement dans la direction axiale et ces deux poussées étant de sens opposés,
- lesdits premiers moyens de butée sont solidaires du moyen de raccordement,
- lesdits second moyens de butée sont reliés au troisième contact et assurent la connexion électrique avec le moyen de raccordement,
- lesdits moyens de renvoi comprennent deux parties aptes à être déplacées ensemble en appui l'une contre l'autre et à aptes à être dissociées pendant l'ouverture de l'interrupteur à vide,
- une première partie desdits moyens de renvoi est soumise à une poussée des premiers moyens élastiques qui permet de déplacer cette partie sur ladite course morte relativement au moyen de raccordement, une seconde partie desdits moyens de renvoi étant solidaire en translation de la tige.

Dans un premier mode de réalisation d'un dispositif de coupure selon l'invention, les contacts de l'interrupteur à gaz sont emmanchés l'un dans l'autre en position fermée, avec une distance de recouvrement qui est inférieure ou égale à la course morte que peut parcourir la première partie des moyens de renvoi le long du moyen de raccordement.

Dans un second mode de réalisation d'un dispositif de coupure selon l'invention, les contacts de l'interrupteur à gaz sont en appui en butée l'un contre l'autre en position fermée, et des moyens de retardement de la mise en mouvement du quatrième contact sont intercalés entre ce quatrième contact et la tige d'actionnement du dispositif. Dans une variante de ce second mode de réalisation, la tige de manoeuvre ainsi que les troisième et quatrième contacts sont de forme tubulaire dans la direction axiale, et lesdits moyens de retardement comprennent:
- un premier élément tubulaire disposé dans le prolongement axial du quatrième contact, solidairement raccordé à ce dernier et pouvant coulisser à l'intérieur de la tige lors du déplacement de celle-ci, la distance de coulissement étant inférieure ou égale à ladite course morte,
- des troisièmes moyens de butée fixés à une extrémité du premier élément tubulaire au niveau du raccordement avec le quatrième contact,
- un second élément tubulaire solidairement relié par une extrémité à la seconde partie des moyens de renvoi, de diamètre supérieur à celui du premier élément tubulaire, pouvant coulisser le long des troisièmes moyens de butée dans la direction axiale lors du déplacement de la tige et comportant à son autre extrémité un chapeau annulaire destiné à venir en appui contre lesdits moyens de butée,
- un troisième ressort à spires disposé selon la direction axiale, intercalé entre les premier et second éléments tubulaires, en appui d'un côté contre les troisièmes moyens de butée et d'un autre côté contre la seconde partie des moyens de renvoi.
Les troisième et quatrième contacts tubulaires peuvent comporter chacun à leur extrémité un embout réalisé en un matériau conducteur réfractaire.

Pour les deux modes de réalisation mentionnés, un dispositif de coupure selon l'invention peut comprendre l'une ou plusieurs des caractéristiques suivantes prises isolément ou selon toutes les combinaisons techniquement possibles:
- le moyen de raccordement est constitué d'une douille métallique à symétrie de révolution dans la direction axiale, ladite douille comportant une partie tubulaire creuse qui présente à son extrémité ouverte un premier épaulement annulaire qui constitue les premiers moyens de butée
- cette douille métallique comporte une partie cylindrique dans laquelle est ménagé un logement annulaire, ouverte vers l'interrupteur à vide et destinée à loger le second ressort, la paroi entourant ce logement annulaire pouvant comporter à son extrémité un second épaulement annulaire pour maintenir le premier ressort en butée,
- afin de permettre le déplacement en translation des moyens de renvoi le long du moyen de raccordement, la première partie de ces moyens de renvoi comporte à une extrémité une paroi annulaire qui vient en appui contre une extrémité du premier ressort, le diamètre intérieur de ladite paroi annulaire étant égal au diamètre extérieur de la partie tubulaire de la douille,
- les second moyens de butée sont constitués d'un plot cylindrique électriquement relié au troisième contact fixe et disposé dans le prolongement axial de ce dernier, la douille métallique étant emmanchée dans ledit plot et pouvant y coulisser tout en assurant un contact électrique permanent avec celui-ci, la partie tubulaire creuse de ladite douille comportant un fond destiné à venir en appui contre lesdits second moyens de butée,
- les normes des poussées des premier et second ressort sont prévues pour présenter à tout instant une différence en faveur de la norme du premier ressort, cette différence restant supérieure en permanence à un seuil déterminé,
- la seconde des deux parties des moyens de renvoi est reliée électriquement en permanence à une prise de courant, et supporte un contact glissant destiné à être en contact électrique avec un élément de conduction lorsque le dispositif de coupure est fermé,
- cet élément de conduction est fixé au moyen de raccordement pour être électriquement relié en permanence au second contact de l'interrupteur à vide,
- une varistance est disposée dans l'enveloppe commune du dispositif de coupure et électriquement reliée en parallèle aux contacts de l'interrupteur à vide, afin de pouvoir limiter la tension appliquée sur cet interrupteur, en vue de répartir de façon adéquate la tension appliquée sur les interrupteurs respectivement à vide et à gaz lors de l'ouverture du dispositif de coupure,
- un condensateur est monté en parallèle à l'un des interrupteurs ou en parallèle à chacun des interrupteurs en vue d'obtenir cette répartition adéquate.

L'invention, ses caractéristiques et ses avantages sont précisés dans la description qui suit en rapport avec les figures ci dessous.
La figure 1 est un schéma de principe simplifié montrant les principaux éléments d'un dispositif de coupure hybride à haute tension selon l'invention dans un mode de réalisation particulier, représenté en position fermée.
Les figures 2 et 3 représentent des étapes successives de l'ouverture du dispositif de coupure hybride montré à la figure 1.
La figure 4 représente le schéma de principe d'un dispositif de coupure hybride selon l'invention identique à celui représenté à la figure 1, à l'exception que les contacts de l'interrupteur à gaz sont agencés pour que leur séparation se produise peu de temps avant celle des contacts de l'interrupteur à vide.
La figure 5 représente une étape intermédiaire de l'ouverture du dispositif de coupure hybride représenté à la figure 5.
La figure 6 représente un mode de réalisation particulier d'un dispositif de coupure hybride selon l'invention dans lequel la séparation des contacts de l'interrupteur à vide est agencée pour se produire de façon retardée par rapport à la séparation des contacts d'arc de l'interrupteur à gaz, en vue d'une utilisation du dispositif comme disjoncteur de générateur dans un réseau moyenne tension.
La figure 7 est un agrandissement d'une partie du dispositif de coupure hybride représenté à la figure 9, et représente schématiquement un mode particulier de réalisation en bout à bout des contacts d'arc de l'interrupteur à gaz dans un dispositif de coupure hybride selon l'invention.
La figure 8 est une représentation schématique d'un mode de réalisation du dispositif de coupure hybride, dont le schéma de principe simplifié est représenté à la figure 1.
La figure 9 est une représentation schématique d'un mode particulier de réalisation d'un dispositif de coupure hybride selon l'invention dans lequel les contacts de l'interrupteur à gaz sont disposés bout à bout.
La figure 10 est une vue partielle du dispositif de coupure hybride représenté à la figure 9 et dont la varistance a été retirée.
Les figures 11 à 13 représentent des étapes successives de l'ouverture du dispositif de coupure hybride montré à la figure 10.
La figure 14 représente le schéma de principe d'un autre mode de réalisation d'un dispositif de coupure hybride selon l'invention.

Figure 1, le dispositif 5 de coupure hybride à haute tension représenté est globalement à symétrie de révolution autour d'un axe A. Il comporte un interrupteur à vide 10 renfermant une première paire de contacts d'arc 1 et 2. Un premier contact 1 est fixe et est connecté en permanence à une traversée 7 d'extrémité du dispositif 5. Un second contact 2 est mobile dans la direction axiale A. Le dispositif comporte aussi un interrupteur à gaz 11 connecté électriquement en série avec l'interrupteur à vide. Cet interrupteur à gaz comprend une deuxième paire de contacts d'arc, constituée d'un troisième et d'un quatrième contact 3 et 4. Le troisième contact 3 est fixe dans l'enveloppe 12 grâce à des moyens de maintien représentés aux figures 8 et 9. Le quatrième contact 4 est mobile dans la direction axiale A et solidaire d'une tige 6 d'actionnement reliée au mécanisme de commande 8 du dispositif 5. Les deux interrupteurs 10 et 11 sont disposés dans une enveloppe 12 commune remplie d'un gaz diélectrique.

Dans le mode de réalisation représenté, le contact 4 mobile est introduit dans le contact 3 fixe sur une certaine distance de recouvrement quand le dispositif de coupure est fermé. Par ce recouvrement, la séparation des troisième et quatrième contacts a lieu à un instant où la tige 6 d'actionnement a parcouru une distance déterminée dite de mise en vitesse, ce qui revient à dire que la distance de recouvrement correspond à la distance de mise en vitesse que parcourt la tige 6. Cette mise en vitesse est appliquée au contact mobile 4 de l'interrupteur à gaz et permet que ce contact 4 soit séparé du contact fixe 3 avec une vitesse relativement importante dès le début de la séparation. Quelques millisecondes après ladite séparation, cette vitesse peut atteindre une valeur suffisante favorisant l'extinction de l'arc électrique créé entre les contacts de l'interrupteur. Elle est particulièrement utile pour couper les courants dits capacitifs sans réamorçage d'arc électrique.

Le contact 2 est solidaire en translation d'un moyen de raccordement 13 mobile qui le relie électriquement en permanence au contact 3 fixe. Le fait d'agencer le troisième contact pour que celui-ci reste fixe dans le dispositif de coupure permet que la séparation des contacts 3 et 4 dans l'interrupteur à gaz ne dépende pas du fonctionnement mécanique de l'ensemble portant le second contact mobile de l'interrupteur à vide.

Des moyens de renvoi 15 sont dissociables en deux parties 16 et 17. Ces deux parties sont en appui l'une contre l'autre selon la direction axiale A par l'intermédiaire de moyens de couplage 22 prévus à leurs deux extrémités en vis à vis. La seconde partie 17 est solidaire en translation avec la tige 6, et la première partie 16 peut être déplacée en translation d'une course morte D déterminée dans la direction axiale A relativement au moyen de raccordement 13. Dans la réalisation représentée, cette course D est égale à la distance de recouvrement des contacts 3 et 4, ce qui revient à dire qu'elle est égale à la distance de mise en vitesse définie précédemment.

Ces moyens de renvoi 15 peuvent aussi être réalisés par une liaison télescopique non représentée comprenant deux parties pouvant être bloquées en butée l'une contre l'autre et coulissant l'une dans l'autre pendant leur écartement dans la direction axiale, une telle liaison télescopique étant fonctionnellement équivalente aux moyens de renvoi 15 schématisés à la figure 1. Toutefois, une telle réalisation peut présenter des inconvénients du fait de l'augmentation des masses en mouvement.

Des premiers moyens élastiques sont prévus pour maintenir l'interrupteur à vide fermé, en exerçant sur le moyen de raccordement 13 et donc sur le contact 2 une première poussée qui reste supérieure à un seuil déterminé jusqu'à un instant où la tige 6 a parcouru la course morte D.

A cet instant correspondant à la représentation de la figure 2, les contacts de l'interrupteur à gaz se séparent. Cette première poussée cesse d'agir sur le moyen de raccordement audit instant, pour laisser agir sur le contact 2 des second moyens élastiques qui exercent une seconde poussée de sens opposé. Cette seconde poussée met en mouvement contact 2, ce qui provoque la séparation des contacts de l'interrupteur à vide. Cette séparation se produit ainsi de façon simultanée ou retardée par rapport à la séparation des contacts de l'interrupteur à gaz, selon une séquence déterminée.

Dans le dispositif décrit, les premier et second moyens élastiques prévus pour exercer lesdites première et seconde poussées comprennent respectivement un premier ressort 20 et un second ressort 21 tous deux armés en compression et associés respectivement à des premier et second moyens de butée 14 et 19. Le premier ressort 20 est monté entre le moyen de raccordement 13 et la première partie 16, pour exercer respectivement sur ces éléments des poussées opposées $- \vec{{F}_{20}}$ et $\vec{{F}_{20}} .$ La position fermée du dispositif de coupure 5 est assurée grâce au verrouillage du mouvement de la tige 6 par le mécanisme de commande 8, ce qui permet de maintenir les deux parties 16 et 17 immobiles en appui l'une contre l'autre et aussi de maintenir une certaine pression sur les contacts 1 et 2 grâce au premier ressort 20 associé au moyen de raccordement 13. Cette pression de contact permet à l'interrupteur d'assurer le passage d'un courant de défaut, et dépend de la valeur du courant de défaut à supporter.

En cas d'ordre d'interruption de courant envoyé au mécanisme de commande 8 du dispositif de coupure 5, la tige 6 doit être débloquée pour laisser la première partie 16 se déplacer en translation relativement au moyen 13 sous l'effet de la détente du premier ressort 20. Ce mouvement relatif est ensuite arrêté dès que la première partie 16 a parcouru la course morte D, par les premiers moyens de butée 14 qui sont ménagés sur le moyen de raccordement 13 de sorte que cette partie 16 est rendue solidaire en translation dudit moyen 13 comme montré à la figure 2.

Les moyens de renvoi 15 et les premiers moyens élastiques (20, 14) forment un ensemble de liaison qui relie le moyen de raccordement 13 à la tige 6. Cet ensemble est qualifié de moyens de liaison à course morte, en ce sens que ces moyens de liaison ne permettent pas au moyen de raccordement de suivre le mouvement de la tige tant que celle-ci n'a pas parcouru la course morte déterminée. Durant cette course morte D, le moyen de raccordement 13 reste immobile puisque les moyens de renvoi 15 ne lui transmettent pas le mouvement de la tige 6. Cette propriété se vérifie tant à l'ouverture qu'à la fermeture du dispositif de coupure.

Le mouvement du contact 2 lors de la séparation des contacts 1 et 2 de l'interrupteur à vide 10 est assuré par le second ressort 21 semi-mobile dont une extrémité est immobile car en appui permanent contre la face de l'interrupteur à vide qui est traversée par la tige portant le contact 2. L'autre extrémité de ce ressort 21 est mobile, en appui permanent contre le moyen de raccordement 13, et exerce contre ce dernier une poussée qui reste très inférieure à celle du premier ressort 20.

Les moyens de liaison à course morte coopèrent avec les second moyens élastiques pour déplacer la tige 6 et le moyen de raccordement 13 de façon à séparer les contacts mobiles 2 et 4 respectivement des contacts fixes 1 et 3. Dans la réalisation représentée, ils sont une partie constituante des moyens de déplacement qui permettent que les séparations des contacts 1 et 2 et des contacts 3 et 4 des interrupteurs respectivement à vide et à gaz se produisent de façon simultanée ou faiblement décalée dans le temps.

Les second moyens de butée 19 sont disposés de façon à arrêter le mouvement de translation du moyen de raccordement 13, dès que ce dernier a parcouru une certaine course d'isolation d₁ comme représenté à la figure 3. Ces moyens de butée 19 sont électriquement et mécaniquement reliés au contact fixe 3, et participent avantageusement à la liaison électrique entre les contacts 2 et 3. Ils sont ici constitués d'un plot cylindrique d'axe A, lequel est introduit dans une partie tubulaire creuse du moyen de raccordement 13 mobile qui peut ainsi coulisser dans la direction axiale A. Ils sont en outre électriquement et mécaniquement reliés à un élément de conduction 9 qui entoure et maintient une chambre de soufflage disposée dans la direction axiale A. De manière connue, cette chambre comprend un volume de soufflage thermique 11A et une buse de soufflage 11B.

L'élément de conduction 9 fait office de contact principal pour le passage du courant permanent lorsque le dispositif de coupure 5 est fermé. La liaison électrique entre l'élément 9 et une prise de courant 33 est assurée par l'intermédiaire d'un contact glissant 17A supporté par la seconde partie 17 des moyens de renvoi 15 au niveau des moyens de couplage 22. Cette seconde partie 17 est électriquement conductrice et se déplace en translation avec la tige 6 tout en restant en contact électrique par un contact glissant 28 avec un tube conducteur 31 fixe relié à la prise 33. La première partie 16 des moyens de renvoi 15 est quant à elle électriquement isolante pour des raisons expliquées ci-après.

Le moyen de raccordement 13 dans l'exemple de réalisation représenté est constitué d'une douille métallique à symétrie de révolution dans la direction axiale A. Les différentes parties constituant cette pièce sont référencées à la figure 2. La douille comporte une partie tubulaire creuse 13A qui présente à son extrémité ouverte un premier épaulement annulaire qui constitue les premiers moyens de butée 14. Cette partie creuse 13A comporte un fond 13C destiné à venir en appui contre le plot cylindrique constituant les second moyens de butée 19. La douille comporte aussi une partie cylindrique 13B dans laquelle est ménagé un logement annulaire 13D ouvert vers l'interrupteur à vide 10 et destinée à loger le second ressort 21. La paroi 13E qui entoure ce logement 13D comporte à son extrémité un second épaulement annulaire 13F pour maintenir le premier ressort 20 en butée. Le ressort 20 est comprimé en permanence entre cet épaulement 13F et une paroi annulaire 16A ménagé à une extrémité de la première partie 16. Le diamètre intérieur de cette paroi 16A est égal au diamètre extérieur de la partie tubulaire 13A de la douille 13, de façon à ce que la partie 16 puisse coulisser le long de la douille dans la direction axiale A.

Suite au déblocage de la tige 6, la première partie 16 des moyens de renvoi 15 se déplace en translation depuis la position représentée à la figure 1 jusqu'à celle de la figure 2. Elle pousse dans son mouvement la seconde partie 17, et le contact glissant 17A est prévu pour se séparer de l'élément de conduction 9 afin que le courant de défaut passe exclusivement par les contacts d'arc 3 et 4 dans l'interrupteur à gaz 11. Comme mentionné précédemment, la première partie 16 est électriquement isolante ou tout au moins permet d'isoler électriquement le moyen de raccordement 13 de la seconde partie 17 qui est conductrice. En effet, si cette partie 16 était entièrement conductrice, il y aurait apparition d'arcs électriques entre les parties 16 et 17 après que le contact glissant 17A soit déconnecté de l'élément de conduction 9.

Le mouvement de translation des moyens de renvoi 15 est transmis à la tige 6, et par conséquent au contact mobile 4 de l'interrupteur à gaz. La poussée fournie par la détente du premier ressort 20 permet d'assister le mécanisme de commande 8 pour la manoeuvre de la tige.

Figure 2, le dispositif est représenté au moment où la paroi annulaire 16A de la première partie 16 arrive en butée contre les premiers moyens de butée 14, après avoir parcouru la distance D. Le contact mobile 4 a parcouru simultanément la distance D dans l'interrupteur à gaz, et est sur le point d'être séparés du contact fixe 3. A cette étape, la poussée $- \vec{{F}_{20}}$ du premier ressort 20 ne peut plus agir de façon effective sur le moyen de raccordement 13 pour maintenir la pression sur le contact 2, et la poussée du second ressort 21 est libre d'agir sur ce moyen 13 pour sa mise en translation. Le contact mobile 2 dans l'interrupteur à vide 10 est alors sur le point d'être séparé du contact fixe 1, simultanément à la séparation des contacts 3 et 4 dans l'interrupteur à gaz.

Entre les positions représentées aux figures 2 et 3, le moyen de raccordement 13 est mis en mouvement par la détente du second ressort 21 qui exerce en permanence sur ce moyen 13 une poussée $\vec{{F}_{21}}$ représentée à la figure 3. Cette mise en mouvement entraîne d'une part le déplacement du second contact 2 pour ouvrir l'interrupteur à vide 10, d'autre part la poursuite du déplacement en translation des moyens de renvoi 15.

Figure 3, Le mouvement du contact 2 est prévu pour être arrêté dès que ce dernier est complètement séparé du contact 1 dans l'interrupteur à vide 10. La séparation complète est effectuée lorsque le contact mobile 2 est séparé du contact fixe 1 d'une distance d'isolation dans le vide déterminée, par exemple de l'ordre de 15 mm. A cet effet, le mouvement du moyen de raccordement 13 est arrêté par les second moyens de butée 19 qui sont disposés de façon à ce que la course d₁ parcourue par ce moyen 13 soit égale à la distance d'isolation correspondant à la séparation complète des contacts 1 et 2.

La poussée $\vec{{F}_{21}}$ du second ressort 21 est prévue suffisante pour dans un premier temps fournir l'énergie nécessaire au déplacement du contact 2 et des pièces 13 et 16 solidaires en translation, et dans un second temps maintenir les contacts 1 et 2 ouverts tel que représenté à la figure 3. Toutefois, cette poussée reste très inférieure en norme à celle F₂₀ du premier ressort 20. En effet, tant que l'interrupteur à vide 10 reste fermé comme représenté aux figures 1 et 2, la pression à maintenir sur les contacts 1 et 2 est assez élevée, par exemple de l'ordre de 2000 N pour un courant de défaut de 40 kA. Les poussées F₂₀ et F₂₁ des premier et second ressort sont donc prévues pour présenter une différence ΔF définie comme F₂₀-F₂₁ qui reste supérieure à un seuil S déterminé. F₂₀ décroît entre les instants correspondant aux figures 1 et 2 alors que F₂₁ est stable à son maximum, F₂₀ restant suffisamment élevée pour satisfaire la condition F₂₀>F₂₁+S.

Dans un mode particulier d'agencement du mécanisme de commande 8 de la tige 6 qui actionne l'ouverture des interrupteurs, ladite tige est entraînée en translation par le mécanisme 8 avec une vitesse supérieure à celle qu'acquiert le moyen de raccordement 13 sous l'effet de la détente du second ressort 21. Le dispositif représenté aux figures 1 à 4 fonctionne selon ce mode d'agencement. Les parties 16 et 17 des moyens de renvoi 15 sont dans ce cas prévues pour se séparer avant que le moyen 13 arrive en butée, c'est à dire avant que les contacts 1 et 2 soient complètement séparés à l'instant correspondant à la figure 3. Par exemple, la séparation des parties 16 et 17 peut être prévue pour commencer juste après celle des contacts 1 et 2, c'est à dire juste après l'instant correspondant à la figure 2. Ainsi, seule une première phase du mouvement de translation du contact 2 est transmise à la tige 6 par les moyens de renvoi 15. Après cette première phase qui peut être très courte, les moyens de renvoi 15 n'exercent donc plus d'action sur la tige 6 pour aider son mouvement de translation, lequel est alors entièrement assuré par le mécanisme de commande 8. Ce fonctionnement permet d'avoir une plus grande vitesse du contact mobile 4 au moment du soufflage de l'arc entre les contacts 3 et 4 dans l'interrupteur à gaz 11.

Les contacts 1 et 2 sont maintenus ouverts dans l'interrupteur à vide 10, jusqu'à l'ouverture complète des contacts 3 et 4 dans l'interrupteur à gaz où ces contacts seront séparés d'une certaine distance d'isolation dans le gaz en fin de course du contact mobile 4. Cette distance d'isolation dans le gaz est très supérieure à la distance d₁ mentionnée pour l'interrupteur à vide, étant donné qu'elle est généralement comprise entre 80 et 200 mm pour la plupart des interrupteurs à gaz de soufflage.

La figure 4 représente le schéma de principe d'un dispositif identique à celui représenté à la figure 1, excepté que les contacts de l'interrupteur à gaz sont agencés pour que leur séparation se produise peu de temps avant celle des contacts de l'interrupteur à vide. Pour obtenir une telle séparation anticipée des contacts de l'interrupteur à gaz, il suffit que la distance de recouvrement de ces contacts soit quelque peu inférieure à la course morte D définie précédemment, quand le dispositif de coupure est fermé. On a donc une distance de recouvrement, en d'autres termes une distance de mise en vitesse pour la tige 6, égale à D-ε avec la distance ε qui est fonction du laps de temps souhaité pour cette séparation anticipée.

Figure 5, à l'instant où la tige 6 a parcouru la course morte D, les contacts de l'interrupteur à gaz viennent d'être séparés et sont écartés de la distance ε. On voit donc que cette distance ε se définit comme l'écartement souhaité pour les contacts de l'interrupteur à gaz au moment où ceux de l'interrupteur à vide sont sur le point d'être séparés.

Figure 6, un autre mode de réalisation d'un dispositif de coupure hybride selon l'invention est représenté dans une réalisation pour laquelle le dispositif est destiné à une utilisation comme disjoncteur de générateur dans un réseau moyenne tension. Les moyens de déplacement qui sont reliés au moyen de raccordement et à la tige de manoeuvre du dispositif sont ici agencés pour que la séparation des contacts de l'interrupteur à vide se produise de façon sensiblement retardée par rapport à la séparation des contacts d'arc de l'interrupteur à gaz.

En effet, la distance de recouvrement Dᵣ des contacts de l'interrupteur à gaz est ici inférieure à la moitié de la course morte D que peut parcourir la tige de manoeuvre solidairement avec les moyens de renvoi de mouvement. On rappelle que cette distance de recouvrement Dᵣ est aussi appelée distance de mise en vitesse, en particulier dans le cas d'une réalisation équivalente où les contacts de l'interrupteur à gaz seraient disposés bout à bout. De façon générale, pour ces applications du dispositif en tant que disjoncteur de générateur, on préférera choisir une course morte supérieure à deux fois la distance de mise en vitesse du contact mobile de l'interrupteur à gaz.

Ceci implique qu'un arc électrique se forme entre les contacts de l'interrupteur à gaz qui sont déjà séparés d'une certaine distance avant que la course morte D ne soit totalement parcourue, c'est à dire avant la séparation des contacts de l'interrupteur à vide. L'interrupteur à gaz est donc en mesure de provoquer le passage du courant par zéro avant que l'interrupteur à vide ne coupe le courant, ce qui est un avantage dans le cadre d'une utilisation comme disjoncteur de générateur.

Il convient de souligner qu'un dispositif de ce type doit être capable de couper des courants de court-circuit avec de fortes asymétries qui entraînent des passages par zéro du courant retardés. Un dispositif de coupure hybride qui présente une séquence de séparation des contacts telle que celle du dispositif de la figure 6 permet de réduire l'asymétrie du courant et de provoquer plus tôt le passage par zéro du courant, à un instant compatible avec le fonctionnement de l'interrupteur à vide.

La figure 7 est une vue partielle agrandie du dispositif de coupure hybride représenté à la figure 9, en position fermée. Cette vue montre un mode particulier de réalisation en bout à bout des contacts d'arc de l'interrupteur à gaz dans un dispositif de coupure hybride selon l'invention, dans lequel les contacts 3 et 4 de l'interrupteur à gaz 11 sont maintenus en appui l'un contre l'autre avec une certaine pression de contact assurée par des moyens élastiques.

Des moyens de retardement 18 de la mise en mouvement du contact mobile 4 sont intercalés entre ce contact et la tige 6 d'actionnement du dispositif, de façon à ce que la séparation des contacts 3 et 4 provoquée par ladite mise en mouvement du contact 4 ait lieu précisément à l'instant où la tige 6 a parcouru la distance de mise en vitesse définie précédemment.

La tige 6 ainsi que les contacts 3 et 4 sont préférablement de forme tubulaire dans la direction axiale A, et les contacts 3 et 4 comportent avantageusement chacun à leur extrémité un embout respectivement 3A et 4A réalisé en un matériau conducteur réfractaire. Le contact d'arc 4 comporte aussi des orifices ou ouvertures 4B pour permettre l'évacuation des gaz chauds qui sont en surpression à l'intérieur de la structure tubulaire dudit contact pendant la coupure d'un courant de défaut par les contacts d'arc 3 et 4. Les gaz en surpression sont évacués dans l'espace compris entre les moyens de retardement 18 et la seconde partie 17, puis passent dans l'espace compris entre la tige 6 et le tube conducteur 31 par des ouvertures ménagées à cet effet dans la seconde partie 17. Enfin, ces gaz subissent une dernière détente en passant dans le volume adjacent à la paroi intérieure de l'enveloppe 12 par des ouvertures ménagées à cet effet dans le tube conducteur 31. Bien entendu, d'autres agencements d'ouvertures pour l'évacuation des gaz en surpression peuvent être prévus.

Les moyens de retardement 18 comprennent:
- un premier élément tubulaire 25 disposé dans le prolongement axial du contact 4, solidairement raccordé à ce dernier et pouvant coulisser à l'intérieur de la tige 6 lors du déplacement de celle-ci, la distance de mise en vitesse pour la tige 6 étant définie par la course autorisée pour ce coulissement,
- des troisièmes moyens de butée 23 fixés à une extrémité de l'élément tubulaire 25 au niveau du raccordement avec le contact 4,
- un second élément tubulaire 26 solidairement relié par une extrémité à la seconde partie 17 des moyens de renvoi 15, de diamètre supérieur à celui de l'élément tubulaire 25, pouvant coulisser le long des troisièmes moyens de butée 23 dans la direction axiale A lors du déplacement de la tige 6 et comportant à son autre extrémité un chapeau annulaire 27 destiné à venir en appui contre les moyens de butée 23,
- un troisième ressort 24 à spires disposé selon la direction axiale A, intercalé entre les premier et second éléments tubulaires, en appui d'un côté contre les troisièmes moyens de butée 23 et d'un autre côté contre la seconde partie 17 des moyens de renvoi 15.
Dans l'exemple de réalisation représenté, les moyens de retardement 18 sont dimensionnés pour que la distance de mise en vitesse soit égale à la course morte D que peuvent parcourir les moyens de renvoi 15 relativement au moyen de raccordement 13, de façon à obtenir la séparation simultanée des deux paires de contacts.

Lors de la coupure du courant par le dispositif, une fois que le contact glissant 17A est déconnecté de l'élément de conduction 9 et avant l'instant de séparation des contacts 3 et 4, le courant de défaut circule du contact fixe 3 au tube conducteur 31 en passant par le contact 4, l'élément tubulaire 25, des contacts glissants 29, une portion de la seconde partie 17 des moyens de renvoi 15, et enfin les contacts glissants 28.

Pendant le mouvement de translation commune des parties 16 et 17 des moyens de renvoi 15, le contact mobile 4 est maintenu en appui contre le contact fixe 3 avec une certaine pression de contact grâce à la poussée exercée par le troisième ressort 24. Lorsque la distance de mise en vitesse a été parcourue par la tige 6, le chapeau annulaire 27 arrive en appui contre les moyens de butée 23. Le ressort 24 n'exerce plus d'action sur le contact 4 qui est dès lors entraîné en translation avec la tige 6 et la seconde partie 17. Ainsi, le contact mobile 4 n'est solidaire en translation des pièces 6 et 17 qu'à partir d'un instant précis.

De façon analogue au dispositif représenté à la figure 1, le fonctionnement du dispositif est ici prévu pour obtenir la séparation des contacts 3 et 4 dans l'interrupteur à gaz simultanément à celle des contacts 1 et 2 dans l'interrupteur à vide. Il est toutefois possible d'avoir une séparation anticipée des contacts de l'interrupteur à gaz, en agençant les éléments du dispositif pour que la distance de mise en vitesse soit inférieure à la distance D, de façon analogue à l'agencement représenté à la figure 5.

Figure 8, on a représenté schématiquement un mode de réalisation d'un dispositif de coupure hybride dont le schéma de principe simplifié est représenté à la figure 1. Les contacts de l'interrupteur à gaz sont emmanchés l'un dans l'autre avec une certaine distance de recouvrement quand le dispositif de coupure est fermé, de même qu'à la figure 1.

Le volume adjacent à la paroi intérieure de l'enveloppe commune aux deux interrupteurs est dimensionné pour accueillir une varistance 32 électriquement reliée en parallèle aux contacts de l'interrupteur à vide afin de pouvoir limiter la tension appliquée sur ledit interrupteur. Ceci permet de répartir de façon adéquate la tension appliquée sur les interrupteurs respectivement à vide et à gaz lors de l'ouverture du dispositif de coupure. La répartition de la tension peut aussi être ajustée à l'aide d'au moins une capacité montée en parallèle au dispositif de coupure ou en parallèle à l'un des deux interrupteurs.

Dans le cas d'un appareil à isolement dans l'air tel que représenté où les dispositifs de coupure en série peuvent être logés dans une enveloppe isolante verticale, il peut être avantageux de disposer l'interrupteur à vide dans la partie de l'enveloppe la plus éloignée du sol. Ceci permet d'obtenir une répartition de tension naturelle qui donne une tension sur le dispositif de coupure à gaz supérieure celle appliquée sur l'interrupteur à vide. Par ailleurs, la relative compacité d'un dispositif selon l'invention peut permettre d'utiliser une enveloppe isolante existante prévue pour un interrupteur à gaz non hybride.

La liaison électrique entre la varistance 32 et le contact mobile de l'interrupteur à vide est assurée par l'intermédiaire du soufflet métallique d'étanchéité de cet interrupteur. La liaison électrique entre le moyen de raccordement 13 et le plot conducteur formant les second moyens de butée 19 est assurée par des contacts glissants. Des orifices ou ouvertures sont prévus au niveau du raccordement entre ce plot et l'élément de conduction 9 qui entoure la chambre de soufflage de l'interrupteur à gaz, pour permettre l'évacuation des gaz chauds comme expliqué dans le commentaire de la figure 7. De telles ouvertures sont aussi ménagées dans les première et seconde parties 16 et 17 des moyens de renvoi 15, ainsi que dans le tube conducteur dans lequel cette seconde partie peut coulisser.

Des tirants électriquement isolants 30 participent au maintien mécanique de l'interrupteur à gaz dans l'enveloppe du dispositif de coupure. Ces tirants sont fixés par une extrémité sur la face de l'interrupteur à vide qui est traversée par la tige portant le contact mobile. Ils sont rigidement liés par leur autre extrémité à l'élément de conduction 9 et permettent ainsi de maintenir fixe le troisième contact et la buse de soufflage du volume de soufflage thermique dans l'interrupteur à gaz.

La tige 6 d'actionnement du dispositif est rigidement liée au contact mobile 4 ainsi qu'à la seconde partie 17 des moyens de renvoi 15. Les trois éléments 6, 4 et 17 sont donc en permanence solidaires en translation dans ce mode de réalisation.

La figure 9 est une représentation schématique en position fermée d'un autre mode de réalisation d'un dispositif de coupure hybride selon l'invention dans lequel les contacts de l'interrupteur à gaz sont disposés bout à bout. De nombreux éléments sont identiques à ceux utilisés pour le mode de réalisation représenté à la figure 8. Toutefois, la structure différente des contacts de l'interrupteur à gaz implique que l'entraînement du contact mobile de cet interrupteur ne peut être réalisé de façon aussi directe que pour le mode de réalisation où ces contacts sont emmanchés. Afin de respecter la séquence souhaitée d'ouverture des interrupteurs, des moyens de retardement 18 tels que détaillés à la figure 7 sont prévus pour retarder la mise en mouvement dudit contact mobile. Ces moyens permettent à la tige 6 de parcourir la distance de mise en vitesse comme expliqué précédemment, et permettent donc au contact mobile 4 d'être entraîné par la tige 6 avec une vitesse importante au commencement de la séparation des contacts de l'interrupteur à vide, de même que dans le mode de réalisation à contacts emmanchés.

Figure 10, les éléments du dispositif de coupure hybride représenté sont identiques à ceux de la figure 9, à l'exception de la varistance qui a été retirée et de l'enveloppe isolante dont le diamètre a été diminué en conséquence.

La figure 11 montre le dispositif de la figure 10 à un instant correspondant à l'étape de la figure 2 lors d'une ouverture du dispositif pour interrompre le courant.

Les figures 12 et 13 montrent le dispositif de la figure 10 à des instants correspondant respectivement à l'étape de la figure 3 et à la fin de l'ouverture du dispositif lorsque les contacts de l'interrupteur à vide sont complètement séparés.

Figure 14, le schéma de principe d'un autre mode de réalisation d'un dispositif selon l'invention est représenté en demi coupe longitudinale. Ce mode de réalisation diffère de celui représenté à la figure 1 en ce que les moyens de liaison à course morte reliant le moyen de raccordement 13 à la tige 6 sont agencés différemment. Ces moyens de liaison comprennent des moyens de renvoi 15' qui coopèrent avec des premiers moyens élastiques comprenant un premier ressort 20' assurant la même fonction que le premier ressort 20 représenté à la figure 1. Les moyens de renvoi 15' sont directement reliés au moyen de raccordement 13, et le ressort 20' est disposé entre ces moyens 15' et la tige 6.

De même que dans les autres modes de réalisation, le ressort 20' exerce une poussée sur le moyen de raccordement 13' pour maintenir fermés les contacts de l'interrupteur à vide. Cette poussée s'exerce ici par l'intermédiaire des moyens de renvoi 15', jusqu'à ce que la tige 6 ait parcouru la course morte D sous l'action de la détente du ressort 20' qui appuie sur un épaulement annulaire 34 solidaire de la tige. Les premiers moyens élastiques comprennent encore des premiers moyens de butée 14' qui sont ici solidaires du contact mobile 4 de l'interrupteur à gaz. Ces moyens de butée 14' coopèrent avec le premier ressort 20' pour limiter à la distance D la course que la tige 6 parcourt relativement aux moyens de renvoi 15'.

Les moyens de renvoi 15' comprennent deux parties 16' et 17' pouvant être déplacées ensemble en appui l'une contre l'autre et pouvant être dissociées pendant l'ouverture de l'interrupteur à vide. La première partie 16' est en permanence solidaire en translation du moyen de raccordement 13. La seconde partie 17' n'est pas solidaire en translation de la tige 6 tant que celle-ci parcourt la course morte D relativement aux moyens de renvoi 15', et devient solidaire de la tige une fois cette course parcourue. Du fait de l'augmentation de la masse des éléments solidaires en mouvement de la tige 6 après la séparation des contacts de l'interrupteur à gaz, cette réalisation peut présenter l'inconvénient de devoir augmenter l'énergie d'actionnement à fournir à la tige pour obtenir une mise en vitesse suffisante du contact 4 en vue de la coupure des courants dits capacitifs.

De façon analogue au dispositif de la figure 1, les moyens de déplacement reliés au moyen de raccordement 13' comprennent des second moyens élastiques qui comportent un second ressort 21 coopérant avec des second moyens de butée 19.

Un dispositif de coupure hybride selon l'invention permet que la phase thermique de la coupure du courant, c'est à dire la période de quelques microsecondes pendant laquelle débute le rétablissement de tension, soit assurée en grande partie par l'interrupteur à vide du dispositif. De son côté, l'interrupteur à gaz contribue essentiellement à la tenue à la valeur crête de la tension, grâce à la relativement grande distance de séparation des contacts inhérente à ce type d'appareil en comparaison avec un interrupteur à vide. Ceci offre en particulier la possibilité d'utiliser un gaz autre que le SF₆ pour le soufflage de l'interrupteur à gaz. En effet le SF₆ est généralement choisi pour ses propriétés de tenue à des vitesses de rétablissement rapides de la tension pendant la phase thermique de la coupure. Puisque la tenue de la tension transitoire de rétablissement pendant la phase thermique est apportée par l'interrupteur à vide dans un dispositif de coupure hybride selon l'invention, un autre gaz ou mélange de gaz possédant des propriétés diélectriques suffisantes peut alors être utilisé dans l'interrupteur à gaz du dispositif. L'azote sous haute pression possède les propriétés diélectriques exigées en haute tension. Ne présentant pas de risques pour l'environnement il constitue une solution préférentielle pour une utilisation avec un gaz autre que le SF₆. Alternativement, un mélange composé de plus de 80% d'azote et d'un autre gaz comme le SF₆ présente au moins l'avantage de diminuer considérablement les risques pour l'environnement par rapport à l'utilisation de SF₆ pur.

## Revendications

1. Dispositif de coupure de type hybride pour haute ou moyenne tension, comprenant
- une enveloppe (12) remplie d'un gaz diélectrique et ayant un axe longitudinal (A);
- un interrupteur à vide (10) disposé dans l'enveloppe, comportant une première paire de contacts d'arc constituée d'un premier contact (1) qui est fixe et d'un second contact (2) qui peut être déplacé en translation dans la direction axiale longitudinale (A) de l'enveloppe,
- des moyens prévus pour exercer sur ledit second contact (2) une force telle que la pression mutuelle entre les surfaces d'appui desdits premier et second contact soit supérieure à une valeur déterminée tant que ledit interrupteur à vide autorise le passage du courant,
- un interrupteur à gaz (11) disposé dans l'enveloppe, comportant une seconde paire de contacts d'arc constituée d'un troisième contact (3) qui est fixe et d'un quatrième contact (4) qui peut être déplacé en translation dans la direction axiale longitudinale, comportant de plus une chambre de soufflage qui comprend un volume de soufflage thermique (11 A),
- une tige (6) de manoeuvre reliée au quatrième contact (4) et pouvant être immobilisée ou déplacée en translation par des moyens de commande (8),
- un moyen de raccordement (13) connectant électriquement les second (2) et troisième (3) contacts, apte à être déplacé en translation dans la direction axiale longitudinale solidairement avec le second contact,
- des moyens de déplacement reliés audit moyen de raccordement (13) et à ladite tige de manoeuvre (6) pour les déplacer de manière à séparer les second et quatrième contacts respectivement des premier et troisième contacts, **caractérisé en ce que** les moyens de déplacement comportant des moyens de liaison à course morte reliant ledit moyen de raccordement à ladite tige, ces moyens de liaison permettant de déplacer ladite tige d'une course morte déterminée (D) tout en agissant sur ledit moyen de raccordement pour maintenir l'interrupteur à vide fermé pendant ce déplacement.

2. Dispositif de coupure selon la revendication 1, destiné à une utilisation comme disjoncteur dans un réseau haute tension, dans lequel lesdits moyens de déplacement sont agencés pour que les séparations des contacts des interrupteurs respectivement à vide (10) et à gaz (11) se produisent de façon simultanée ou faiblement décalée dans le temps.

3. Dispositif de coupure selon la revendication 2, dans lequel lesdits moyens de liaison à course morte comprennent des moyens de renvoi de mouvement (15, 15') qui coopèrent avec des premiers moyens élastiques reliés audit moyen de raccordement (13) ou à ladite tige (6).

4. Dispositif de coupure selon la revendication 3, dans lequel lesdits moyens de déplacement comprennent des second moyens élastiques aptes à coopérer avec le moyen de raccordement (13) pour séparer les contacts (1, 2) de l'interrupteur à vide (10) dès que la tige (6) de manoeuvre a parcouru ladite course morte (D) et aptes à déplacer ledit moyen de raccordement (13') et le second contact (2) d'une course d'isolation (d₁) déterminée par rapport au premier contact (1) lors d'une interruption de courant par le dispositif, ladite course d'isolation correspondant à la distance de séparation complète des contacts de l'interrupteur à vide.

5. Dispositif de coupure selon la revendication 4, dans lequel lesdits premiers et second moyens élastiques comprennent respectivement un premier ressort (20, 20') et un second ressort (21) chacun comprimé et apte à se détendre avec un allongement déterminé, coopérant respectivement avec des premiers (14, 14') et des second (19) moyens de butée chacun aptes à interrompre la détente du ressort avec lequel ils coopèrent, chaque ressort exerçant une poussée (-F20, F21) sur ledit moyen de raccordement (13) dans la direction axiale (A), les deux poussées (-F20, F21) étant de sens opposés.

6. Dispositif de coupure selon la revendication 5, dans lequel lesdits premiers moyens de butée (14) sont solidaires dudit moyen de raccordement (13).

7. Dispositif de coupure selon l'une des revendications 5 et 6, dans lequel lesdits second moyens de butée (19) sont reliés électriquement et mécaniquement au troisième contact (3) et assurent la connexion électrique avec ledit moyen de raccordement (13).

8. Dispositif de coupure selon l'une des revendications 3 à 7, dans lesdits moyens de renvoi de mouvement (15, 15') comprennent deux parties (16, 16', 17, 17') aptes à être déplacées ensemble en appui l'une contre l'autre et aptes à être dissociées pendant l'ouverture de l'interrupteur à vide (10).

9. Dispositif de coupure selon l'une des revendications 7 et 8, dans lequel une première partie (16) desdits moyens de renvoi de mouvement (15) est soumise à une poussée (F20) des premiers moyens élastiques (20) qui permet de déplacer cette première partie sur ladite course morte (D) relativement au moyen de raccordement (13), et dans lequel une seconde partie (17) est solidaire en translation de la tige de manoeuvre (6) du dispositif.

10. Dispositif de coupure hybride selon l'une des revendications 1 à 9, dans lequel les contacts d'arc (3, 4) de l'interrupteur à gaz (11) sont emmanchés l'un dans l'autre en position fermée avec une distance de recouvrement qui est inférieure ou égale à ladite course morte (D).

11. Dispositif de coupure hybride selon l'une des revendications 1 à 9, dans lequel les contacts (3, 4) de l'interrupteur à gaz (11) sont en appui en butée l'un contre l'autre en position fermée, et dans lequel des moyens de retardement (18) de la mise en mouvement du quatrième contact (4) sont intercalés entre ce contact et ladite tige (6).

12. Dispositif de coupure hybride selon la revendication 11, dans lequel ladite tige (6) ainsi que les troisième et quatrième contacts (3, 4) sont de forme tubulaire dans la direction axiale (A), et dans lequel lesdits moyens de retardement (18) comprennent:
- un premier élément tubulaire (25) disposé dans le prolongement axial du quatrième contact (4), solidairement raccordé à ce dernier et pouvant coulisser à l'intérieur de la tige (6) lors du déplacement de celle-ci, la distance de coulissement étant inférieure ou égale à ladite course morte (D),
- des troisièmes moyens de butée (23) fixés à une extrémité du premier élément tubulaire (25) au niveau du raccordement avec le quatrième contact (4),
- un second élément tubulaire (26) solidairement relié par une extrémité à la seconde partie (17) des moyens de renvoi (15), de diamètre supérieur à celui du premier élément tubulaire (25), pouvant coulisser le long des troisièmes moyens de butée (23) dans la direction axiale (A) lors du déplacement de la tige (6) et comportant à son autre extrémité un chapeau annulaire (27) destiné à venir en appui contre lesdits moyens de butée (23),
- un troisième ressort (24) à spires disposé selon la direction axiale (A), intercalé entre les premier (25) et second (26) éléments tubulaires, en appui d'un côté contre les troisièmes moyens de butée (23) et d'un autre côté contre la seconde partie (17) des moyens de renvoi (15).

13. Dispositif de coupure hybride selon l'une des revendications 5 à 12, dans lequel le moyen de raccordement (13) est constitué d'une douille métallique à symétrie de révolution dans la direction axiale (A), ladite douille comportant:
- une partie tubulaire (13A) qui présente à son extrémité ouverte un premier épaulement annulaire qui constitue les premiers moyens de butée (14),
- une partie cylindrique (13B) dans laquelle est ménagé un logement annulaire (13D) ouvert vers l'interrupteur à vide (10) et destinée à loger le second ressort (21), et dans lequel la paroi (13E) qui entoure ledit logement annulaire comporte à son extrémité un second épaulement annulaire (13F) pour maintenir le premier ressort (20) en butée.

14. Dispositif de coupure hybride selon la revendication 13, dans lequel la première partie (16) des moyens de renvoi (15) comporte à une extrémité une paroi annulaire (16A) qui vient en appui contre une extrémité du premier ressort (20), et dans lequel le diamètre intérieur de ladite paroi annulaire est égal au diamètre extérieur de la partie tubulaire (13A) de ladite douille (13).

15. Dispositif de coupure hybride selon l'une des revendications 13 et 14, dans lequel les second moyens de butée (19) sont constitués d'un plot cylindrique fixé au troisième contact (3) et disposé dans le prolongement axial de ce dernier, ladite douille métallique (13) étant emmanchée dans ledit plot (19) et pouvant y coulisser tout en assurant un contact électrique permanent avec celui-ci, la partie tubulaire (13A) de ladite douille comportant un fond (13C) destiné à venir en appui contre ledit plot.

16. Dispositif de coupure hybride selon l'une des revendications 5 à 15, dans lequel les normes des poussées (F_{20,} F₂₁) des premier et second ressort (20, 21) sont prévues pour présenter à tout instant une différence en faveur de la norme (F₂₀) du premier ressort (20), cette différence restant en permanence supérieure à un seuil déterminé.

17. Dispositif de coupure hybride selon l'une des revendications 8 à 16, dans lequel la seconde (17) des deux parties (16, 17) des moyens de renvoi (15) est électriquement reliée en permanence à une prise de courant (33) et supporte un contact glissant (17A) destiné à être en contact électrique avec un élément de conduction (9) lorsque le dispositif de coupure est fermé, ledit élément de conduction étant mécaniquement et électriquement relié en permanence au moyen de raccordement (13).

18. Dispositif de coupure hybride selon la revendication 17, dans lequel ledit élément de conduction (9) est rigidement lié à l'interrupteur à vide (10) par l'intermédiaire de tirants électriquement isolants (30).

19. Dispositif de coupure hybride selon l'une des revendications 1 à 18, dans lequel une varistance (32) est électriquement reliée en parallèle aux contacts (1, 2) de l'interrupteur à vide (10) afin de pouvoir limiter la tension appliquée sur ledit interrupteur à vide.

20. Dispositif de coupure hybride selon l'une des revendications 1 à 19, dans lequel un condensateur est monté en parallèle à l'un des interrupteurs (10, 11), ou en parallèle à chacun des interrupteurs.

21. Dispositif de coupure selon l'une des revendications 1 et 3 à 18, destiné à une utilisation comme disjoncteur de générateur pour réseau moyenne tension, dans lequel lesdits moyens de déplacement sont agencés pour que la séparation des contacts (1, 2) de l'interrupteur à vide (10) se produise de façon sensiblement retardée par rapport à la séparation des contacts d'arc (3, 4) de l'interrupteur à gaz (11), afin que le passage du courant par zéro soit provoqué par l'interrupteur à gaz avant que l'interrupteur à vide ne coupe le courant.

22. Dispositif de coupure selon la revendication 21, dans lequel les premiers moyens de butée (14) des moyens de liaison à course morte sont agencés pour que ladite course morte (D) soit supérieure à deux fois la distance de mise en vitesse (Dᵣ) du contact mobile de l'interrupteur à gaz.

## Claims

1. A hybrid-type interrupter device for high or medium voltage, the device comprising:
a casing (12) filled with a dielectric gas and having a longitudinal axis (A);
a vacuum interrupter (10) disposed inside the casing, and having a first pair of arcing contacts constituted by a first contact (1) which is fixed and by a second contact (2) which can be moved in translation in the longitudinal axial direction (A) of the casing;
means provided to exert a force on said second contact (2) such that the mutual pressure between the contacting surfaces of said first and second contacts is greater than a determined value while said vacuum interrupter is allowing current to pass;
a gas interrupter (11) disposed inside the casing, and having a second pair of arcing contacts constituted by a third contact (3) which is fixed and by a fourth contact (4) which can be moved in translation in the longitudinal axial direction, and also having a blast chamber which comprises a thermal blast volume (11A);
a drive rod (6) connected to the fourth contact (4) and that can be held stationary or moved in translation by control means (8);
connection means (13) electrically interconnecting the second and third contacts (2, 3), and capable of being moved in translation in the longitudinal axial direction together with the second contact;
displacement means connected to said connection means (13) and to said drive rod (6) for displacing them so as to separate the second and fourth contacts from the first and third contacts respectively, **characterized in that** displacement means (13) comprise dead-stroke link means connecting said connection means to said rod, the link means making it possible to displace said rod over a determined dead stroke (D) while also acting on said connection means to keep the vacuum interrupter closed during this displacement.

2. An interrupter device according to claim 1, intended to be used as a circuit-breaker in a high-voltage network, in which said displacement means are organized so that the separations of the contacts both of the vacuum interrupter (10) and of the gas interrupter (11) take place simultaneously or with a small offset in time.

3. An interrupter device according to claim 2, in which said dead-stroke link means comprise return-movement means (15, 15') which co-operate with first resilient means connected to said connection means (13) or to said rod (6).

4. An interrupter device according to claim 3, in which said displacement means comprise second resilient means suitable for co-operating with the connection means (13) for separating the contacts (1, 2) of the vacuum interrupter (10) as soon as the drive rod (6) has traveled over said dead stroke (D), and suitable for displacing said connection means (13') and the second contact (2) over a determined isolation stroke (d₁) relative to the first contact (1) while the device interrupts current, said isolation stroke corresponding to the complete separation distance of the contacts of the vacuum interrupter.

5. An interrupter device according to claim 4, in which said first and second resilient means respectively comprise a first spring (20, 20') and a second spring (21) each compressed and suitable for extending with a determined extension, said springs co-operating respectively with first abutment means (14, 14') and second abutment means (19) each suitable for interrupting the relaxation of the spring with which it co-operates, each spring exerting thrust (-F20, F21) on said connection means (13) along the axis (A), the two springs exerting thrust (-F20, F21) in opposite directions.

6. An interrupter device according to claim 5, in which said first abutment means (14) are secured to said connection means (13).

7. An interrupter device according to claim 5 or claim 6, in which said second abutment means (19) are electrically and mechanically connected to the third contact (3), and provide the electrical connection with said connection means (13).

8. An interrupter device according to any one of claims 3 to 7, in which said return-movement means (15, 15') comprise two portions (16, 16', 17, 17') suitable for being displaced together in mutual abutment, and suitable for being dissociated during opening of the vacuum interrupter (10).

9. An interrupter device according to claim 7 or claim 8, in which a first portion (16) of said return-movement means (15) is subjected to a thrust (F20) from the first resilient means (20) which makes it possible to displace said first portion over said dead stroke (D) relative to the connection means (13), and in which a second portion (17) is constrained to move in translation with the drive rod (6) of the device.

10. A hybrid interrupter device according to any one of claims 1 to 9, in which the arcing contacts (3, 4) of the gas interrupter (11) are interfitted one in the other when in the closed position, with an overlap distance that is less than or equal to said dead stroke D.

11. A hybrid interrupter device according to any one of claims 1 to 9, in which the contacts (3, 4) of the gas interrupter (11) are in mutual abutment in the closed position, and in which delay means (18) for delaying the start of movement of the fourth contact (4) are interposed between said contact and said rod (6).

12. A hybrid interrupter device according to claim 11, in which said rod (6) and the third and fourth contacts (3, 4) are tubular in shape along the axis (A), and in which said delay means (18) comprise:
a first tubular element (25) that is disposed in axial alignment with the fourth contact (4), that is secured thereto, and that can slide inside the rod (6) while said rod is being displaced, the sliding distance being less than or equal to said dead stroke (D);
third abutment means (23) fixed to an end of the first tubular element (25) where it is connected to the fourth contact (4);
a second tubular element (26) that is secured via one end to the second portion (17) of the return means (15), that is of diameter greater than the diameter of the first tubular element (25), that can slide along the third abutment means (23) along the axis (A) while the rod (6) is being displaced, and that is provided at its other end with an annular cap (27) serving to come into abutment with said abutment means (23); and
a helical third spring (24) disposed along the axis (A), interposed between the first tubular element (25) and the second tubular element (26), in abutment at one end against the third abutment means (23) and at the other end against the second portion (17) of the return means (15).

13. A hybrid interrupter device according to any one of claims 5 to 12, in which the connection means (13) are constituted by a metal socket that is circularly symmetrical about the axis (A), said socket having:
a tubular portion (13A) which, at its open end, has a first annular shoulder that constitutes the first abutment means (14); and
a cylindrical portion (13B) in which an annular recess (13D) is provided that is open facing towards the vacuum interrupter (10) and that serves to receive the second spring (21), and in which the wall (13E) that surrounds said annular recess has, at its end, a second annular shoulder (13F) for holding the first spring (20) in abutment.

14. A hybrid interrupter device according to claim 13, in which the first portion (16) of the return means (15) has, at one end, an annular wall (16A) which comes into abutment against an end of the first spring (20), and in which the inside diameter of said annular wall is equal to the outside diameter of the tubular portion (13A) of said socket (13).

15. A hybrid interrupting device according to claim 13 or 14, in which the second abutment means (19) are constituted by a cylindrical stud fixed to the third contact (3) and disposed in axial alignment therewith, said metal socket (13) being engaged over said stud (19) and being mounted to slide therein while also providing permanent electrical contact therewith, the tubular portion (13A) of said socket having an endwall (13C) serving to come into abutment against said stud.

16. A hybrid interrupter device according to any one of claims 5 to 15, in which the magnitudes of the thrusts (F₂₀, F₂₁) of the first and second springs (20, 21) are organized to have, at all times, a difference in favor of the magnitude (F₂₀) of the first spring (20), this difference remaining continuously greater than a determined threshold.

17. A hybrid interrupter device according to any one of claims 8 to 16, in which the second (17) of the two portions (16, 17) of the return means (15) is electrically connected permanently to a terminal (33) and supports a sliding contact (17A) serving to be in electrical contact with a conduction element (9) when the interrupter device is closed, said conduction means being mechanically and electrically connected permanently to the connection means (13).

18. A hybrid interrupter device according to claim 17, in which said conduction element (9) is rigidly connected to the vacuum interrupter (10) via electrically insulating ties (30).

19. A hybrid interrupter device according to any one of claims 1 to 18, in which a varistor (32) is electrically connected in parallel with the contacts (1, 2) of the vacuum interrupter (10) in order to make it possible to limit the voltage applied to said vacuum interrupter.

20. A hybrid interrupter device according to any one of claims 1 to 19, in which a capacitor is mounted in parallel with one of the interrupters (10, 11) or in parallel with each of the interrupters.

21. An interrupter device according to any one of claims 1 and 3 to 18, intended to be used as a generator circuit-breaker for a medium-voltage network, in which device said displacement means are organized so that the separation of the contacts (1, 2) of the vacuum interrupter (10) is substantially delayed relative to the separation of the arcing contacts (3, 4) of the gas interrupter (11), in order for the gas interrupter to cause the current to pass through zero before the vacuum interrupter interrupts the current.

22. An interrupter device according to claim 21, in which the first abutment means (14) of the dead-stroke link means are organized so that said dead stroke (D) is longer than twice the speed-gathering distance (Dᵣ) of the moving contact of the gas interrupter.

## Patentansprüche

1. Hybride Schaltvorrichtung für Hoch- bzw. Mittelspannung, enthaltend:
- eine mit dielektrischem Gas gefüllte Kapselung (12) mit einer Längsachse (A),
- einen in der Kapselung angeordneten Vakuumschalter (10), der ein erstes Lichtbogenkontaktpaar aufweist, das aus einem feststehenden ersten Kontakt (1) und aus einem in der axialen Längsrichtung (A) der Kapselung verschiebbaren zweiten Kontakt (2) besteht,
- Mittel, die dazu vorgesehen sind, auf den zweiten Kontakt (2) eine solche Kraft auszuüben, dass der gegenseitige Druck zwischen den Abstützflächen des ersten und des zweiten Kontakts größer als ein bestimmter Wert ist, solange der Vakuumschalter das Fliessen von Strom gestattet,
- einen in der Kapselung angeordneten Gasschalter (11), der ein zweites Lichtbogenkontaktpaar aufweist, das aus einem feststehenden dritten Kontakt (3) und aus einem in der axialen Längsrichtung verschiebbaren vierten Kontakt (4) besteht und zudem eine Löschkammer aufweist, die ein thermisches Löschvolumen (11A) umfasst,
- eine mit dem vierten Kontakt (4) verbundene Betätigungsstange (6), die über Steuermittel (8) festgelegt bzw. verschoben werden kann,
- ein Anschlussmittel (13), das den zweiten (2) und den dritten (3) Kontakt elektrisch verbindet und zusammen mit dem zweiten Kontakt in der axialen Längsrichtung translatorisch verschoben werden kann,
- Verlagerungsmittel, die mit dem Anschlussmittel (13) und mit der Betätigungsstange (6) verbunden sind, um sie so zu verlagern, dass der zweite bzw. der vierte Kontakt von dem ersten bzw. dritten Kontakt getrennt wird,
**dadurch gekennzeichnet, dass** die Verlagerungsmittel Freilaufverbindungsmittel aufweisen, die das Anschlussmittel mit der Stange verbinden, wobei diese Verbindungsmittel ermöglichen, die Stange um einen bestimmten Freilauf (D) zu verlagern und dabei auf das Anschlussmittel einzuwirken, um den Vakuumschalter während dieser Verlagerung eingeschaltet zu halten.

2. Schaltvorrichtung nach Anspruch 1, die zur Verwendung als Leistungsschalter in einem Hochspannungsnetz bestimmt ist, wobei die Verlagerungsmittel dazu vorgesehen sind, dass die Trennvorgänge der Kontakte des Vakuumschalters (10) bzw. des Gasschalters (11) gleichzeitig bzw. geringfügig zeitversetzt erfolgen.

3. Schaltvorrichtung nach Anspruch 2, wobei die Freilaufverbindungsmittel Bewegungsumlenkmittel (15, 15') aufweisen, die mit ersten Federmitteln zusammenwirken, die mit dem Anschlussmittel (13) bzw. mit der Stange (6) verbunden sind.

4. Schaltvorrichtung nach Anspruch 3, wobei die Verlagerungsmittel zweite Federmittel aufweisen, die mit dem Anschlussmittel (13) zusammenwirken können, um die Kontakte (1, 2) des Vakuumschalters (10) trennen zu können, sobald die Betätigungsstange (6) den Freilauf (D) durchlaufen hat, und die bei einer Stromunterbrechung durch die Vorrichtung das Anschlussmittel (13') und den zweiten Kontakt (2) um eine bestimmte Trennwegstrecke (d₁) bezüglich des ersten Kontakts (1) verlagern können, wobei die Trennwegstrecke der Entfernung bei vollständiger Trennung der Kontakte des Vakuumschalters entspricht.

5. Schaltvorrichtung nach Anspruch 4, wobei die ersten und die zweiten Federmittel eine erste Feder (20, 20') bzw. eine zweite Feder (21) aufweisen, die jeweils zusammengedrückt sind und sich mit einer bestimmten Ausdehnung entspannen können und mit ersten (14, 14') bzw. zweiten (19) Anschlagmitteln zusammenwirken, die jeweils das Entspannen der Feder, mit welcher sie zusammenwirken, unterbrechen können, wobei jede Feder auf das Anschlussmittel (13) eine Schubkraft (-F20, F21) in der axialen Richtung (A) ausübt, wobei die beiden Schubkräfte (-F20, F21) gegensinnig wirken.

6. Schaltvorrichtung nach Anspruch 5, wobei die ersten Anschlagmittel (14) fest mit dem Anschlussmittel (13) verbunden sind.

7. Schaltvorrichtung nach einem der Ansprüche 5 und 6, wobei die zweiten Anschlagmittel (19) elektrisch und mechanisch mit dem dritten Kontakt (3) verbunden sind und die elektrische Verbindung mit dem Anschlussmittel (13) gewährleisten.

8. Schaltvorrichtung nach einem der Ansprüche 3 bis 7, wobei die Bewegungsumlenkmittel (15, 15') zwei Teile (16, 16', 17, 17') aufweisen, die miteinander in gegenseitiger Abstützung verlagert werden können und beim Ausschalten des Vakuumschalters (10) voneinander gelöst werden können.

9. Schaltvorrichtung nach einem der Ansprüche 7 und 8, wobei ein erster Teil (16) der Bewegungsumlenkmittel (15) einer Schubkraft (F20) der ersten Federmittel (20) ausgesetzt ist, wodurch dieser erste Teil um den Freilauf (D) relativ zum Anschlussmittel (13) verlagert werden kann und wobei ein zweiter Teil (17) verschiebefest mit der Betätigungsstange (6) der Vorrichtung verbunden ist.

10. Hybride Schaltvorrichtung nach einem der Ansprüche 1 bis 9, wobei die Lichtbogenkontakte (3, 4) des Gasschalters (11) in Einschaltstellung mit einem Überdeckungsabstand ineinander greifen, der kleiner oder gleich dem Freilauf (D) ist.

11. Hybride Schaltvorrichtung nach einem der Ansprüche 1 bis 9, wobei die Kontakte (3, 4) des Gasschalters (11) sich in Schließstellung unter Anschlag aneinander abstützen und wobei Verzögerungsmittel (18) zum Verzögern der Bewegung des vierten Kontakts (4) zwischen diesem Kontakt und der Stange (6) eingesetzt sind.

12. Hybride Schaltvorrichtung nach Anspruch 11, wobei die Stange (6) sowie der dritte und der vierte Kontakt (3, 4) in der axialen Richtung (A) rohrförmig verlaufen und wobei die Verzögerungsmittel (18) aufweisen:
- ein erstes rohrförmiges Element (25), das in axialer Verlängerung des vierten Kontakts (4) angeordnet ist, fest mit diesem verbunden ist und innerhalb der Stange (6) bei deren Verlagerung gleitbeweglich ist, wobei der Gleitbewegungsabstand kleiner oder gleich dem Freilauf (D) ist,
- dritte Anschlagmittel (23), die an einem Ende des ersten rohrförmigen Elements (25) im Bereich der Verbindung mit dem vierten Kontakt (4) befestigt sind,
- ein zweites rohrförmiges Element (26), das mit einem Ende fest mit dem zweiten Teil (17) der Umlenkmittel (15) verbunden ist, im Durchmesser größer als das erste rohrförmige Element (25) ist, bei der Verlagerung der Stange (6) entlang der dritten Anschlagmittel (23) in axialer Richtung (A) gleitbeweglich ist und an seinem anderen Ende eine ringförmige Kappe (27) aufweist, die dazu bestimmt ist, in Anlage an die Anschlagmittel (23) zu gelangen,
- eine dritte Feder (24) mit Windungen, die in axialer Richtung (A) angeordnet ist, zwischen dem ersten (25) und dem zweiten (26) rohrförmigen Element eingesetzt ist und sich einerseits an den dritten Anschlagmitteln (23) und andererseits an dem zweiten Teil (17) der Umlenkmittel (15) abstützt.

13. Hybride Schaltvorrichtung nach einem der Ansprüche 5 bis 12, wobei das Verbindungsmittel (13) aus einer in axialer Richtung (A) rotationssymmetrischen Metallhülse besteht, wobei die Hülse aufweist:
- einen rohrförmigen Abschnitt (13A), der an seinem offenen Ende eine erste Ringschulter aufweist, welche die ersten Anschlagmittel (14) bildet,
- einen zylindrischen Abschnitt (13B), in welchen eine ringförmige Aufnahme (13D) eingebracht ist, die zum Vakuumschalter (10) hin offen und dazu bestimmt ist, die zweite Feder (21) aufzunehmen, wobei die die ringförmige Aufnahme umschließende Wandung (13E) an ihrem Ende eine zweite Ringschulter (13F) aufweist, um die erste Feder (20) in Anschlag zu halten.

14. Hybride Schaltvorrichtung nach Anspruch 13, wobei der erste Teil (16) der Umlenkmittel (15) an einem Ende eine ringförmige Wandung (16A) aufweist, die sich an einem Ende der ersten Feder (20) abstützt, und wobei der Innendurchmesser der ringförmigen Wandung gleich dem Außendurchmesser des rohrförmigen Abschnitts (13A) der Hülse (13) ist.

15. Hybride Schaltvorrichtung nach einem der Ansprüche 13 und 14, wobei die zweiten Anschlagmittel (19) aus einem zylindrischen Kontaktstück bestehen, das am dritten Kontakt (3) befestigt und in axialer Verlängerung desselben liegt, wobei die Metallhülse (13) auf das Kontaktstück (19) aufgesteckt ist und daran gleitbeweglich ist und dabei einen elektrischen Dauerkontakt mit diesem gewährleistet, wobei der rohrförmige Abschnitt (13A) der Hülse einen Boden (13C) aufweist, der dazu bestimmt ist, sich an das Kontaktstück anzulegen.

16. Hybride Schaltvorrichtung nach einem der Ansprüche 5 bis 15, wobei die Schubkräfte (F₂₀, F₂₁) der ersten und der zweiten Feder (20, 21) dazu vorgesehen sind, zu jedem Zeitpunkt eine Differenz zugunsten der Kraft (F₂₀) der ersten Feder (20) aufzuweisen, wobei diese Differenz stets größer als ein bestimmter Schwellwert bleibt.

17. Hybride Schaltvorrichtung nach einem der Ansprüche 8 bis 16, wobei der zweite (17) der beiden Teile (16, 17) der Umlenkmittel (15) stets mit einem Stromanschluss (33) elektrisch verbunden ist und einen Schleifkontakt (17A) trägt, der dazu bestimmt ist, mit einem Leitelement (9) dann elektrisch in Kontakt zu stehen, wenn die Schaltvorrichtung eingeschaltet ist, wobei das Leitelement stets mit dem Anschlussmittel (13) mechanisch und elektrisch verbunden ist.

18. Hybride Schaltvorrichtung nach Anspruch 17, wobei das Leitelement (9) über elektrisch isolierende Zuganker (30) starr mit dem Vakuumschalter (10) verbunden ist.

19. Hybride Schaltvorrichtung nach einem der Ansprüche 1 bis 18, wobei ein Varistor (32) elektrisch parallel mit den Kontakten (1, 2) des Vakuumschalters (10) verbunden ist, um die an den Vakuumschalter angelegte Spannung begrenzen zu können.

20. Hybride Schaltvorrichtung nach einem der Ansprüche 1 bis 19, wobei ein Kondensator parallel zu einem der Schalter (10, 11) oder parallel zu jedem Schalter geschaltet ist.

21. Schaltvorrichtung nach einem der Ansprüche 1 und 3 bis 18, die für eine Verwendung als Generatorschalter für Mittelspannungsnetze bestimmt ist, wobei die Verlagerungsmittel dazu vorgesehen sind, dass die Trennung der Kontakte (1, 2) des Vakuumschalters (10) merklich verzögert bezüglich der Trennung der Lichtbogenkontakte (3, 4) des Gasschalters (11) erfolgt, damit der Stromnulldurchgang durch den Gasschalter hervorgerufen wird, bevor der Vakuumschalter den Strom abschaltet.

22. Schaltvorrichtung nach Anspruch 21, wobei die ersten Anschlagmittel (14) der Freilaufverbindungsmittel so vorgesehen sind, dass der Freilauf (D) größer als die doppelte Beschleunigungsstrecke (Dᵣ) des beweglichen Kontakts des Gasschalters ist.
